# DEMANDE DE BREVET EUROPEEN

(11) **EP 4 480 855 A1**
(43) Date de publication de la demande: **25.12.2024**
(21) Numéro de dépôt: 24180848.4
(22) Date de dépôt: 07.06.2024
(51) Int. Cl.: B65F 1/16, B65F 1/02

(54) **DISPOSITIF D OUVERTURE DE COUVERCLE DE CONTENEUR D APPORT VOLONTAIRE DE DÉCHETS**

(30) Priorité: 09.06.2023 FR 2305871
(71) Demandeur: SULO France, 69800 Saint-Priest (FR)
(72) Inventeur: FILLON, Jérôme, 38620 Montferrat (FR)
(74) Mandataire: LLR

(57) **Abrégé**

L'invention se rapporte à un conteneur d'apport volontaire (2) de déchets comprenant un corps principal (6) formant un volume de collecte de déchets, au moins une ouverture d'introduction des déchets dans le conteneur d'apport volontaire (2) et un couvercle (3) mobile en rotation obturant l'ouverture d'introduction des déchets, le conteneur (2) comprenant un dispositif d'ouverture du couvercle (4) comprenant :
- une pédale d'ouverture du couvercle (8) disposée sur une face du corps principal (6) et mobile entre une position de repos et une position d'activation,
- au moins un câble de transmission d'efforts (12) reliant la pédale au couvercle (3), le dispositif d'ouverture du couvercle (4) étant configuré pour qu'un actionnement de la pédale (8) provoque une ouverture du couvercle (3)
le câble de transmission d'efforts (12) étant disposé sur la même face du corps principal (6) que la pédale d'ouverture du couvercle (8).

## Description

L'invention concerne les conteneurs d'apport volontaire de déchets comprenant un couvercle, et plus particulièrement un dispositif d'ouverture d'un tel couvercle.

Les conteneurs d'apport volontaire de déchets, qu'il s'agisse de colonnes aériennes d'apport volontaire de déchets, par exemple comprenant des trappes de vidage sur une face inférieure de la colonne d'apport, ou encore de conteneurs de grand volume, peuvent comprendre un couvercle afin d'obturer une ouverture d'introduction de déchets.

Afin de pouvoir ouvrir le couvercle du conteneur de manière simple, notamment lorsqu'un particulier apportant ses déchets au conteneur porte des déchets à placer dans le conteneur d'apport volontaire, il est connu de mettre en place un dispositif d'ouverture du couvercle permettant, par son actionnement, d'ouvrir le couvercle de manière à libérer l'ouverture d'introduction de déchets et ainsi pouvoir placer les déchets dans le conteneur d'apport volontaire.

Le fonctionnement du dispositif d'ouverture du couvercle est le suivant : l'utilisateur appuie sur une pédale afin d'ouvrir le couvercle. L'effort exercée par cette pédale est transmis au couvercle par l'intermédiaire de tirants reliés à la pédale et au couvercle. Les tirants sont placés sur des faces latérales du conteneur de part et d'autre du couvercle, la pédale étant placée sur une face avant du conteneur, c'est-à-dire la face devant laquelle un utilisateur se place afin de déposer ses déchets dans le conteneur d'apport volontaire. Un exemple d'un tel dispositif d'ouverture du couvercle est connu du document ES 1 233 409 U.

Un dispositif d'ouverture du couvercle selon l'art antérieur présente des inconvénients liés au positionnement des tirants. En effet, et dans le cas d'un conteneur comprend des trappes de vidage formant la face inférieure de ce dernier, un tel placement des tirants au niveau de deux faces latérales du conteneur d'apport de déchets, et s'étendant sur toute la hauteur de ces faces, pourrait conduire à placer les tirants dans des zones comprenant déjà des moyens d'ouverture des trappes de vidage. Cela pourrait dès lors conduire à un encombrement non désiré de zones de manipulation du conteneur d'apport volontaire par un opérateur.

De plus, les tirants doivent être protégés, qu'ils soient placés à l'extérieur du conteneur d'apport volontaire (afin de les protéger contre des chocs pouvant conduire à un endommagement des tirants et donc à un dysfonctionnement du dispositif d'ouverture du couvercle) ou à l'intérieur de ce dernier (afin d'éviter un blocage du mouvement des tirants par les déchets déjà stockés dans le conteneur d'apport volontaire). Pour cela, il peut être nécessaire de prévoir des organes de protection des tirants, assimilables à des boîtiers dans lesquels sont logés les tirants. Cela conduit à une complexité de conception, à une multiplication des pièces pour former le conteneur d'apport volontaire et à une perte de volume de stockage de déchets dans le cas où les tirants sont disposés à l'intérieur du conteneur d'apport volontaire.

L'invention a pour but de fournir un dispositif d'ouverture d'un couvercle de conteneur d'apport volontaire de déchets moins gênant que ceux de l'art antérieur et moins exposé aux endommagements et aux blocages que ceux de l'art antérieur, tout en évitant une perte de volume de stockage de déchets.

A cet effet, l'invention a pour objet un conteneur d'apport volontaire de déchets comprenant un corps principal formant un volume de collecte de déchets, au moins une ouverture d'introduction des déchets dans le conteneur d'apport volontaire et un couvercle mobile en rotation entre une première position obturant l'ouverture d'introduction des déchets et une seconde position dans laquelle l'ouverture d'introduction de déchets est accessible, le conteneur d'apport volontaire comprenant un dispositif d'ouverture du couvercle comprenant :
- une pédale d'ouverture du couvercle disposée sur une face du corps principal et mobile entre une position de repos et une position d'activation dans laquelle le couvercle est ouvert,
- au moins un câble de transmission d'efforts reliant la pédale d'ouverture du couvercle au couvercle, le dispositif d'ouverture du couvercle étant configuré pour qu'un actionnement de la pédale d'ouverture du couvercle provoque une ouverture du couvercle par traction du câble de transmission d'efforts sur le couvercle,
le câble étant disposé sur la même face du corps principal que la pédale d'ouverture du couvercle.

Ainsi, on obtient un couvercle comprenant au moins un câble de transmission d'efforts disposé sur la même face que la pédale d'ouverture du couvercle. Cette disposition permet de libérer des faces du conteneur d'apport volontaire sur lesquelles peuvent être disposés d'autres moyens, par exemple ceux permettant l'ouverture de trappes de vidages formant une face inférieure du conteneur d'apport volontaire en cas de vidage par le bas du conteneur d'apport volontaire. De plus, la souplesse du câble permet une mise en place de ce dernier dans le corps principal de manière à éviter un blocage du câble par des déchets et donc une impossibilité d'ouverture du couvercle, tout en n'empiétant pas sur l'espace de stockage de déchets. De plus, la souplesse du ou des câbles de transmission d'efforts autorise plus de libertés d'implantation du couvercle sur le corps principal du fait des facilités de disposition du ou des câbles grâce à leur souplesse.

Suivant d'autres caractéristiques optionnelles du conteneur d'apport volontaire prises seules ou en combinaison :
- le couvercle est disposé sur une même face du corps principal que la pédale d'ouverture du couvercle et que le câble de transmission d'efforts ;
- le couvercle est disposé sur une première face du corps principal différente d'une seconde face du corps principal sur laquelle sont disposés la pédale d'ouverture du couvercle et le câble de transmission d'efforts ;
- le corps principal comprend au moins localement au niveau de la face accueillant la pédale d'ouverture du couvercle une paroi interne du conteneur d'apport volontaire, une paroi externe démontable par rapport au corps principal étant rapporté sur le corps principal de manière à délimiter avec la paroi interne un volume technique dans lequel est logé au moins une partie du dispositif d'ouverture du couvercle ;
- le dispositif d'ouverture du couvercle comprend au moins un barreau d'actionnement relié à la pédale d'ouverture du couvercle et sur lequel le câble de transmission d'efforts est fixé, le barreau d'actionnement étant mobile en rotation, le dispositif d'ouverture du couvercle étant configuré pour qu'un actionnement de la pédale d'ouverture du couvercle provoque une traction du câble de transmission d'efforts sur le couvercle par rotation du barreau d'actionnement ;
- la pédale d'ouverture du couvercle est mobile en rotation selon un premier axe de rotation, le barreau d'actionnement étant mobile en rotation selon un second axe de rotation perpendiculaire eu premier axe de rotation ;
- le barreau d'actionnement est mobile en rotation autour d'une première de ses deux extrémités, le câble de transmission d'efforts étant fixé sur le barreau d'actionnement dans une zone située entre une seconde extrémité du barreau d'actionnement et le milieu du barreau d'actionnement ;
- le dispositif d'ouverture du couvercle comprend un élément de liaison fixé à la pédale d'ouverture du couvercle et au barreau d'actionnement, l'élément de liaison étant configuré pour convertir un déplacement de la pédale d'ouverture du couvercle en une rotation du barreau d'actionnement ;
- l'élément de liaison est formé par une bielle comprenant deux extrémités fixées respectivement à la pédale d'ouverture du couvercle et au barreau d'actionnement, la fixation de la bielle à la pédale d'ouverture du couvercle et au barreau d'actionnement étant effectuée par un organe de liaison autorisant au moins un degré de liberté en rotation de la bielle par rapport à la pédale d'ouverture du couvercle et au barreau d'actionnement ;
- l'élément de liaison est formé par un élément mobile, par exemple un vérin, mobile entre une position rétractée et une position déployée, l'élément mobile étant configuré pour :
   ∘ Demeurer en position rétractée et convertir un déplacement de la pédale d'ouverture du couvercle en une rotation du barreau d'actionnement lorsqu'une force exercée sur la pédale d'ouverture du couvercle est inférieure à une valeur prédéterminée, ou
   ∘ Passer de la position rétractée à la position déployée de manière concomitante à un déplacement de la pédale d'ouverture du couvercle lorsqu'une force exercée sur la pédale d'ouverture du couvercle est supérieure à la valeur prédéterminée ;
- l'élément de liaison est fixé sur le barreau d'actionnement dans une zone située entre la première extrémité du barreau d'actionnement et le milieu du barreau d'actionnement ;
- le dispositif d'ouverture du couvercle comprend au moins un organe de rappel de la pédale d'ouverture du couvercle en position de repos ;
- l'organe de rappel de la pédale d'ouverture du couvercle en position de repos comprend un ressort de rappel reliant le barreau d'actionnement à un support immobile du barreau d'actionnement ;
- une extrémité du câble de transmission d'efforts reliée au couvercle traverse le couvercle dans son épaisseur depuis une première face du couvercle, l'extrémité du câble de transmission d'efforts comprenant un embout configuré pour se placer en appui contre une seconde face du couvercle sans être solidaire du couvercle ; et
- la pédale d'ouverture du couvercle est mobile entre deux butées, chaque butée étant formée par un tampon, par exemple un tampon en caoutchouc.

### Brève description des figures

L'invention sera mieux comprise à la lecture de la description qui va suivre donnée uniquement à titre d'exemple et faite en se référant aux dessins annexés dans lesquels :
[Fig. 1] est une vue en perspective d'un conteneur d'apport volontaire de déchets selon l'invention,
[Fig. 2] est une vue en perspective d'une partie d'un conteneur d'apport volontaire de déchets comprenant un dispositif d'ouverture de couvercle selon l'invention, le dispositif d'ouverture de couvercle étant dans une première configuration de repos,
[Fig. 3] est une vue en perspective d'une partie d'un conteneur d'apport volontaire de déchets comprenant un dispositif d'ouverture de couvercle selon l'invention, le dispositif d'ouverture de couvercle étant dans une seconde configuration dans laquelle le couvercle est ouvert,
[Fig. 4] est une vue en perspective d'un dispositif d'ouverture de couvercle selon l'invention ; et
[Fig. 5] est une vue en perspective d'une partie d'un couvercle traversé par une extrémité du câble de transmission d'efforts.

### Description détaillée

On se réfère désormais à la figure 1 illustrant un conteneur d'apport volontaire de déchets 2 (nommé par la suite « conteneur 2 ») comprenant un corps principal 6, un couvercle 3 obturant une ouverture d'introduction de déchets (non visible sur la figure 1).

On entend par conteneur d'apport volontaire de déchets un conteneur disposé dans un lieu donné, par exemple défini par une collectivité, et accessible par un ensemble de personnes, par exemple des administrés, afin de leur permettre de déposer leurs déchets dans le conteneur. Il peut s'agir de colonnes aériennes d'apport volontaire de déchets, par exemple comprenant des trappes de vidage sur une face inférieure de la colonne d'apport, ou encore de conteneurs de grand volume.

Comme cela est visible sur les figures 2 et 3 illustrant une partie du conteneur 2, ce dernier comprend un dispositif d'ouverture de couvercle 4 selon l'invention.

Le corps principal 6 forme un volume de collecte de déchets. Ce dernier peut être formé de plusieurs faces (7, 7', 7" et 7'" sur la figure 1) reliées les unes aux autres et dont le nombre est variable.

Le conteneur 2 comprend également une ou plusieurs ouvertures d'introduction de déchets, un ou plusieurs couvercles obturant les ouvertures (un couvercle par ouverture), le couvercle 3 étant mobile en rotation entre une position d'obturation de l'ouverture d'introduction des déchets et une position d'ouverture maximale dans laquelle l'ouverture d'introduction de déchets est accessible pour un utilisateur.

Le dispositif d'ouverture du couvercle 4 comprend une pédale d'ouverture du couvercle 8 (nommée par la suite « pédale 8 ») disposée sur une face du corps principal 6 comme cela est visible sur les figures 2 et 3. La pédale 8 est mobile entre une position de repos et une position d'activation dans laquelle le couvercle 3 est ouvert. Les figures 2 et 3 illustrent respectivement la position de repos et la position d'activation de la pédale 8. Dans l'exemple illustré, la pédale 8 est mobile en rotation par rapport au corps principal 6 en étant fixée à des glissières perforées 10 par des ergots cylindriques. L'abaissement de la pédale 8 conduit à une ouverture du couvercle par, comme cela décrit par la suite, transmission d'efforts par au moins un câble de transmission d'efforts 12. La pédale 8 pourrait également être mobile en translation en étant par exemple montée coulissante le long de glissières latérales.

Comme évoqué ci-dessus, le dispositif d'ouverture du couvercle 4 comprend au moins un câble de transmission d'efforts 12 (nommé ci-après « câble 12 », deux câbles 12 dans l'exemple illustré) reliant la pédale 8 au couvercle, le dispositif d'ouverture du couvercle 4 étant configuré pour qu'un actionnement de la pédale 8 provoque une ouverture du couvercle 3 par traction du ou des câbles 12 sur le couvercle 3. En d'autres termes, et dans l'exemple illustré, un abaissement de la pédale 8 conduit à tirer les câbles 12 vers le bas, les câbles 12 étant reliés au couvercle 3 de manière à le faire pivoter pour libérer l'ouverture d'introduction de déchets. Cette transmission d'efforts peut être effectuée grâce à une architecture spéciale, visible sur les figures 2 et 3 et décrite par la suite, ou par une fixation directe du ou des câbles 12 à la pédale 8 et au couvercle.

Le ou les câbles 12 sont disposés sur la même face du corps principal 6 que la pédale 8 pour l'obtention des avantages cités ci-dessus. Ils peuvent, de manière assez classique, être disposés dans une gaine, ce qui facilite leur placement et leur mouvement, et assure une protection compacte de ces derniers. La fixation sur le couvercle 3 est choisie de manière à assurer la rotation de ce dernier lors d'une sollicitation par le ou les câbles 12. Il est possible de prévoir que le couvercle 3 comprenne un axe de rotation avec une partie distale (c'est-à-dire s'éloignant le plus du conteneur 2 lors de la rotation du couvercle 3) d'un côté de l'axe de rotation et une partie proximale (c'est-à-dire s'éloignant le moins du conteneur 2 lors de la rotation du couvercle 3) d'un côté de l'axe de rotation. Le ou les câbles 12 peuvent être reliés à la partie proximale de manière à la tirer lors de l'abaissement de la pédale 8. Cette traction conduit à un abaissement de la partie proximale du couvercle qui va donc pivoter et s'ouvrir en provoquant un éloignement de la partie distale du couvercle 3 par rapport au corps principal 6.

Le corps principal 6 peut comprendre, comme c'est le cas sur les figures 1 à 3, au moins localement au niveau de la face accueillant la pédale 8, une paroi interne 9 du conteneur 2, une paroi externe 5 (visible sur la figure 1) démontable par rapport au corps principal 6 et étant rapportée sur le corps principal 6 de manière à délimiter avec la paroi interne 9 un volume technique dans lequel est logée au moins une partie du dispositif d'ouverture du couvercle 4. Grâce à cette configuration, le dispositif d'ouverture du couvercle est au moins en partie disposé dans un logement le protégeant de potentiels endommagements extérieurs mais aussi des déchets présents dans le conteneur 2. Cela se fait en utilisant une partie du corps principal 6 (la paroi interne 9 pouvant former toute une partie intérieure du corps principal 6, par exemple pour assurer une étanchéité de ce dernier, ou être plus petite) comme partie du logement, ce qui réduit le nombre de pièces à ajouter. Enfin, cette disposition permet d'avoir un accès facilité au dispositif d'ouverture du couvercle 4 depuis l'extérieur du conteneur 2 par simple démontage de la paroi externe 5, assimilable à un capot, et ce même si le conteneur 2 contient des déchets, car il n'est pas nécessaire d'accéder au volume de stockage de déchets pour accéder au dispositif d'ouverture du couvercle.

Le couvercle 3 peut être disposé sur la même face du corps principal 6 que la pédale 8 et que le ou les câbles 12. Cela permet d'obtenir un système d'ouverture du couvercle compact, l'ensemble de ce dernier pouvant être accessible par démontage de la paroi externe 5. Alternativement, le couvercle 3 peut être disposé sur une face différente du corps principal 6 de la pédale 8 et du ou des câbles 12. Cela témoigne de la liberté offerte dans le positionnement du couvercle 3 par rapport à la pédale 8 et aux câbles 12 tout en conservant les autres avantages liés à l'invention.

Le dispositif d'ouverture du couvercle 4 peut comprendre au moins un élément intermédiaire disposée entre le ou les câbles 12 et la pédale 8. Il est par exemple possible de prévoir la présence d'au moins un barreau d'actionnement 14 relié à la pédale 8 et sur lequel le ou les câble 12 sont fixés, le barreau d'actionnement 14 étant mobile en rotation, le dispositif d'ouverture du couvercle 4 étant configuré pour qu'un actionnement de la pédale 8 provoque une traction du ou des câbles 12 sur le couvercle 3 par rotation du barreau d'actionnement 14. La mise en oeuvre d'un élément intermédiaire en rotation, comme par exemple le barreau intermédiaire 14, permet de faire varier la course de la pédale 8 tout en obtenant une ouverture du couvercle 3 inchangée, ou de faire varier le niveau d'ouverture du couvercle 3 en conservant une course de la pédale 8 inchangée, en modifiant la position de fixation du ou des câbles 12 sur l'élément intermédiaire, ici le barreau d'actionnement 14. Des exemples de mise en oeuvre démontrant cette possibilité seront donnés par la suite.

Préférentiellement, la pédale 8 est mobile en rotation selon un premier axe de rotation B visible sur la figure 2, le barreau d'actionnement 14 étant mobile en rotation selon un second axe de rotation C visible sur la figure 1 et perpendiculaire eu premier axe de rotation. Un tel agencement permet de doubler les rotations et donc la possibilité de faire varier la course de la pédale 8 tout en obtenant une ouverture du couvercle 3 inchangée, ou de faire varier le niveau d'ouverture du couvercle 3 en conservant une course de la pédale inchangée.

Comme cela est visible sur les figures 2 et 3, le barreau d'actionnement 14 peut être mobile en rotation autour d'une première de ses deux extrémités (ici une première extrémité 16), le ou les câbles 12 étant fixés sur le barreau d'actionnement 14 dans une zone située entre une seconde extrémité 18 et le milieu du barreau d'actionnement 14 (un axe de séparation A permet sur les figures 2 et 3 de visualiser le milieu du barreau d'actionnement 14). Dans le cas présent, une faible rotation du barreau d'actionnement 14 permet une course plus importante des câbles 12 et donc une ouverture importante du couvercle.

Afin de faire varier la course de la pédale 8 tout en obtenant une ouverture du couvercle 3 inchangée, ou de faire varier le niveau d'ouverture du couvercle 3 en conservant une course de la pédale inchangée, un équilibre optimal peut être trouvé en choisissant le positionnement du ou des câbles 12 sur le barreau d'actionnement 14. Comme cela va être décrit, ce choix implique également des conséquences en termes de force à appliquer sur la pédale 8 pour ouvrir le couvercle 3. Un positionnement éloigné de l'axe de rotation du barreau d'actionnement 14 permet d'obtenir une course limitée de la pédale 8 pour une ouverture complète du couvercle 3 (ou à une ouverture plus importante du couvercle 3 pour une même course de la pédale 8), car une rotation de faible ampleur du barreau intermédiaire 14 conduit à un déplacement de plus en plus important de ce dernier au fur et à mesure que l'on s'éloigne de la première extrémité 16 en direction de la seconde extrémité 18. D'un autre côté l'effort à exercer sur la pédale 8 pour ouvrir le couvercle 3 sera également plus important. A l'inverse, un positionnement du ou des câbles 12 proches de l'axe de rotation du barreau d'actionnement 14 ne permet pas de réduire significativement la course de la pédale 8 pour une ouverture complète du couvercle 3 (ou d'obtenir une ouverture plus importante du couvercle 3 pour une même course de la pédale 8), mais l'effort à produire sur la pédale 8 pour ouvrir le couvercle 3 est moins important.

Comme cela est visible sur les figures 2 et 3, le dispositif d'ouverture du couvercle 4 peut comprendre un élément de liaison fixé à la pédale 8 et au barreau d'actionnement 14, l'élément de liaison étant configuré pour convertir un déplacement de la pédale 8 en une rotation du barreau d'actionnement 14. Cette utilisation permet d'ajouter un réglage supplémentaire dans l'équilibre recherché entre l'amplitude de la course de la pédale 8 par rapport à l'ouverture du couvercle 3 (et dans la détermination de l'effort à appliquer sur la pédale 8 pour ouvrir le couvercle 3) évoqué ci-dessus.

L'exemple des figures 2 et 3 illustre un élément de liaison formé par une bielle 20 comprenant deux extrémités fixées respectivement à la pédale 8 et au barreau d'actionnement 14, cette fixation étant effectuée par un organe de liaison autorisant au moins un degré de liberté en rotation de la bielle 20 par rapport à la pédale 8 et au barreau d'actionnement 14. Il peut par exemple s'agir d'une liaison de type rotule.

La bielle 20 peut être fixée sur le barreau d'actionnement 14 dans une zone située entre la première extrémité 16 et le milieu du barreau d'actionnement 14, illustré par l'axe de séparation A. Une telle disposition permet, par un faible mouvement de la pédale 8 permet de déplacer la seconde extrémité 18 du barreau d'actionnement 14 d'une amplitude importante, et donc d'ouvrir le couvercle 3 selon une grande amplitude d'ouverture (et avec un effort plus important à exercer sur la pédale 8). A contrario, et si la bielle 20 est fixée dans une zone située entre la seconde extrémité 18 et le milieu du barreau d'actionnement 14, une telle disposition nécessite un mouvement plus important de la pédale 8 pour déplacer la seconde extrémité 18 du barreau d'actionnement 14 d'une amplitude importante, et pour ouvrir le couvercle 3 selon une grande amplitude d'ouverture (mais avec un effort moins important à exercer sur la pédale 8). Il s'agit encore une fois d'un ajustement entre d'une part la réduction de la course de la pédale 8 (ou l'augmentation de l'ouverture du couvercle 3) et d'autre part la force à exercer sur cette dernière pour ouvrir le couvercle 3. En combinant cette possibilité d'ajustement au choix de la position de fixation du ou des câbles 12 sur le barreau d'actionnement 14, cela permet un ajustement fin de la cinématique d'ouverture du couvercle 3.

L'élément de liaison peut avantageusement être formé par un élément mobile tel qu'un vérin. Ce dernier est par défaut en position rétractée, c'est-à-dire dans une position correspondant à un état fermé du couvercle 3 ainsi qu'à un état relevé (i.e. de repos) de la pédale 8. Ce dispositif mobile, par exemple un vérin, est dimensionné et/ou positionné sur le barreau d'actionnement 14 de manière à :
- Demeurer en position rétractée lors d'une sollicitation de la pédale 8 par un utilisateur conduisant à l'ouverture du couvercle 3. Dans une telle configuration, l'élément mobile se contente de transmettre le mouvement de la pédale 8 au barreau d'actionnement 14 pour permettre une ouverture du couvercle 3. Le dimensionnement de l'élément mobile est tel que la force nécessaire au déplacement de la pédale 8 pour une ouverture du couvercle 3 est inférieure à la force de déploiement de l'élément mobile.
- S'étendre de la position rétractée à une position déployée en cas de blocage de l'ouverture du couvercle 3, par exemple si ce dernier est équipé d'un système de verrouillage en position de verrouillage. Ainsi, l'élément mobile s'étend pour permettre un mouvement de la pédale 8 lorsqu'une force supérieure à une valeur prédéterminée (et correspondant à la force permettant le déploiement de l'élément mobile) est exercée sur la pédale 8 et ce sans mouvement du barreau d'actionnement 14 et donc du couvercle 3. Cela permet d'éviter toute casse du dispositif d'ouverture du couvercle 4 en cas de forte sollicitation de la pédale 8 alors qu'une ouverture du couvercle est impossible. Dès lors, la force nécessaire au déploiement de l'élément mobile est inférieure à la résistance à la casse des éléments formant le dispositif d'ouverture du couvercle 4.

Avantageusement, le dispositif d'ouverture du couvercle comprend au moins un organe de rappel de la pédale 8 en position de repos, par exemple un ressort déformé lorsqu'une pression est exercée sur la pédale 8 et revenant à une position de repos par retour de la pédale 8 en position de repos. Cela peut permettre, en fonction du positionnement de l'organe de rappel, une ouverture du couvercle 3 sans mouvement d'abaissement de la pédale 8, pouvant notamment bloquer un pied d'un utilisateur ayant ouvert le couvercle avec sa main. En effet, une telle ouverture conduit à une détente du ou des câbles 12, ces derniers n'exerçant aucune force sur la pédale 8 qui reste en position grâce aux moyens de rappel.

Comme cela est visible sur la figure 4, l'organe de rappel peut prendre la forme d'un ressort de rappel 30 reliant le barreau d'actionnement 14 et un support 32 du barreau d'actionnement, ce support 32 étant immobile. Le support 32 peut être un élément rapporté sur la paroi interne 9, ou être la paroi interne 9 elle-même. Un abaissement de la pédale 8 conduit à une extension du ressort de rappel 30 par abaissement du barreau d'actionnement 14 suivant le mouvement de la pédale 8 et permettant l'ouverture du couvercle 3. Lors de l'arrêt de la sollicitation de la pédale 8, le ressort de rappel 30 ramène le barreau d'actionnement 14 en position de repos à proximité du support 32 par sa rétraction, ce qui conduit à un relèvement de la pédale 8 qui retourne en position de repos et à une fermeture du couvercle 3. La force de rappel ainsi que le positionnement du ressort de rappel 30 sont choisis de manière à obtenir un effet désiré au niveau de la course autorisée pour le barreau d'actionnement 14 et la pédale 8, de la force nécessaire pour ouvrir le couvercle 3 par actionnement de la pédale 8, etc.

Avantageusement, et comme cela est illustré à la figure 5, Une extrémité 22 du ou des câbles 12 est reliée au couvercle 3 en traversant ce dernier dans son épaisseur depuis une première face 24 du couvercle 3, l'extrémité 22 comprenant un embout 26 configuré pour se placer en appui contre une seconde face 28 du couvercle 3 sans être solidaire du couvercle 3. Une telle configuration permet, dans le cadre d'une possibilité de mouvement du couvercle 3 à la main, de faire en sorte que le câble ne suive pas le mouvement du couvercle déplacé à la main par un utilisateur, et donc de limiter le déplacement du ou des câbles 12 lorsqu'un mouvement du couvercle n'est pas induit par un déplacement de la pédale 8.

Avantageusement, et comme cela est visible sur la figure 4, la pédale 8 est mobile entre deux butées. Chaque butée peut être formée par un tampon 34 pouvant être fixé sur les glissières 10, par exemple un tampon en caoutchouc.

### Liste de références

2 : conteneur d'apport volontaire de déchets
3 : couvercle
4 : dispositif d'ouverture de couvercle
5 : paroi externe
6 : corps principal
7, 7', 7", 7"' : faces du corps principal
8 : pédale d'ouverture du couvercle
9 : paroi interne
10 : glissières perforées
12 : câbles de transmission d'efforts
14 : barreau d'actionnement
16 : première extrémité
18 : seconde extrémité
20 : bielle
22 : extrémité de câble
24 : première face du couvercle
26 : embout
28 : seconde face du couvercle
30 : ressort de rappel
32 : support
34 : tampons
A : axe de séparation
B : premier axe de rotation
C : second axe de rotation

## Revendications

1. Conteneur d'apport volontaire (2) de déchets comprenant un corps principal (6) formant un volume de collecte de déchets, au moins une ouverture d'introduction des déchets dans le conteneur d'apport volontaire (2) et un couvercle (3) mobile en rotation entre une première position obturant l'ouverture d'introduction des déchets et une seconde position dans laquelle l'ouverture d'introduction de déchets est accessible, le conteneur d'apport volontaire (2) comprenant un dispositif d'ouverture du couvercle (4) comprenant :
- Une pédale d'ouverture du couvercle (8) disposée sur une face (7) du corps principal (6) et mobile entre une position de repos et une position d'activation dans laquelle le couvercle (3) est ouvert,
- au moins un câble de transmission d'efforts (12) reliant la pédale d'ouverture du couvercle (8) au couvercle (3), le dispositif d'ouverture du couvercle (4) étant configuré pour qu'un actionnement de la pédale d'ouverture du couvercle (8) provoque une ouverture du couvercle (3) par traction du câble de transmission d'efforts (12) sur le couvercle (3),
le câble de transmission d'efforts (12) étant disposé sur la même face (7) du corps principal (6) que la pédale d'ouverture du couvercle (8).

2. Conteneur d'apport volontaire (2) selon la revendication 1, dans lequel le couvercle (3) est disposé sur une même face (7) du corps principal (6) que la pédale d'ouverture du couvercle (8) et que le câble de transmission d'efforts (12).

3. Conteneur d'apport volontaire (2) selon la revendication 1, dans lequel le couvercle (3) est disposé sur une première face du corps principal (6) différente d'une seconde face du corps principal (6) sur laquelle sont disposés la pédale d'ouverture du couvercle (8) et le câble de transmission d'efforts (12).

4. Conteneur d'apport volontaire (2) selon l'une quelconque des revendications précédentes, dans lequel le corps principal (6) comprend au moins localement au niveau de la face accueillant la pédale d'ouverture du couvercle (8) une paroi interne (9) du conteneur d'apport volontaire (2), une paroi externe (5) démontable par rapport au corps principal (6) étant rapportée sur le corps principal (6) de manière à délimiter avec la paroi interne (9) un volume technique dans lequel est logé au moins une partie du dispositif d'ouverture du couvercle (4).

5. Conteneur d'apport volontaire (2) selon l'une quelconque des revendications précédentes, dans lequel le dispositif d'ouverture du couvercle (4) comprend au moins un barreau d'actionnement (14) relié à la pédale d'ouverture du couvercle (8) et sur lequel le câble de transmission d'efforts (12) est fixé, le barreau d'actionnement (14) étant mobile en rotation, le dispositif d'ouverture du couvercle (2) étant configuré pour qu'un actionnement de la pédale d'ouverture du couvercle (8) provoque une traction du câble de transmission d'efforts (12) sur le couvercle (3) par rotation du barreau d'actionnement (14).

6. Conteneur d'apport volontaire (2) selon la revendication précédente, dans lequel la pédale d'ouverture du couvercle (8) est mobile en rotation selon un premier axe de rotation, le barreau d'actionnement (14) étant mobile en rotation selon un second axe de rotation perpendiculaire eu premier axe de rotation.

7. Conteneur d'apport volontaire (2) selon l'une quelconque des revendications 5 ou 6, dans lequel le barreau d'actionnement (14) est mobile en rotation autour d'une première (16) de ses deux extrémités, le câble de transmission d'efforts (12) étant fixé sur le barreau d'actionnement (14) dans une zone située entre une seconde extrémité (18) du barreau d'actionnement (14) et le milieu du barreau d'actionnement (14).

8. Conteneur d'apport volontaire (2) selon l'une quelconque des revendications 5 à 7, dans lequel le dispositif d'ouverture du couvercle (4) comprend un élément de liaison fixé à la pédale d'ouverture du couvercle (8) et au barreau d'actionnement (14), l'élément de liaison étant configuré pour convertir un déplacement de la pédale d'ouverture du couvercle (8) en une rotation du barreau d'actionnement (14).

9. Conteneur d'apport volontaire (2) selon la revendication précédente, dans lequel l'élément de liaison est formé par une bielle (20) comprenant deux extrémités fixées respectivement à la pédale d'ouverture du couvercle (8) et au barreau d'actionnement (14), la fixation de la bielle (20) à la pédale d'ouverture du couvercle (8) et au barreau d'actionnement (14) étant effectuée par un organe de liaison autorisant au moins un degré de liberté en rotation de la bielle (20) par rapport à la pédale d'ouverture du couvercle (8) et au barreau d'actionnement (14).

10. Conteneur d'apport volontaire (2) selon la revendication 8, dans lequel l'élément de liaison est formé par un élément mobile, par exemple un vérin, mobile entre une position rétractée et une position déployée, l'élément mobile étant configuré pour :
- Demeurer en position rétractée et convertir un déplacement de la pédale d'ouverture du couvercle (8) en une rotation du barreau d'actionnement (14) lorsqu'une force exercée sur la pédale d'ouverture du couvercle (8) est inférieure à une valeur prédéterminée, ou
- Passer de la position rétractée à la position déployée de manière concomitante à un déplacement de la pédale d'ouverture du couvercle (8) lorsqu'une force exercée sur la pédale d'ouverture du couvercle (8) est supérieure à la valeur prédéterminée.

11. Conteneur d'apport volontaire (2) selon l'une quelconque des revendications 8 à 10, dans lequel le l'élément de liaison est fixé sur le barreau d'actionnement (14) dans une zone située entre la première extrémité (16) du barreau d'actionnement (14) et le milieu du barreau d'actionnement (14).

12. Conteneur d'apport volontaire (2) selon l'une quelconque des revendications précédentes, dans lequel le dispositif d'ouverture du couvercle (4) comprend au moins un organe de rappel de la pédale d'ouverture du couvercle (8) en position de repos.

13. Conteneur d'apport volontaire (2) selon la revendication précédente, dans lequel l'organe de rappel de la pédale d'ouverture du couvercle (8) en position de repos comprend un ressort de rappel (30) reliant le barreau d'actionnement (14) à un support (32) immobile du barreau d'actionnement (14).

14. Conteneur d'apport volontaire (2) selon l'une quelconque des revendications précédentes, dans lequel une extrémité (22) du câble de transmission d'efforts (12) reliée au couvercle (3) traverse le couvercle (3) dans son épaisseur depuis une première face (24) du couvercle (3), l'extrémité (22) du câble de transmission d'efforts (12) comprenant un embout (26) configuré pour se placer en appui contre une seconde face (28) du couvercle (3) sans être solidaire du couvercle (3).

15. Conteneur d'apport volontaire (2) selon l'une quelconque des revendications précédentes, dans lequel la pédale d'ouverture du couvercle (8) est mobile entre deux butées, chaque butée étant formée par un tampon (14), par exemple un tampon caoutchouc.
